# EUROPÄISCHE PATENTSCHRIFT

(11) **EP 2 191 225 B1**
(45) Veröffentlichungstag und Bekanntmachung des Hinweises auf die Patenterteilung: **07.05.2014**
(21) Anmeldenummer: 08782847.1
(22) Anmeldetag: 08.09.2008
(51) Int. Cl.: F41C 33/02, F41C 33/04

(54) **HOLSTER**
HOLSTER
ÉTUI

(30) Priorität: 07.09.2007 AT 14072007
(43) Veröffentlichungstag der Anmeldung: 02.06.2010
(73) Patentinhaber: Value Privatstiftung, 9220 Velden (AT)
(72) Erfinder: Glock, Gaston, 9220 Velden (AT)
(74) Vertreter: Barger, Werner
(86) Internationale Anmeldenummer: PCT/AT2008/000319
(87) Internationale Veröffentlichungsnummer: WO 2009/029972

(56) Entgegenhaltungen:
- DE-U1- 9 308 896
- DE-U1- 9 313 311
- US-A- 6 161 741
- US-A1- 2003 205 594
- US-A1- 2003 226 866

## Beschreibung

Die Erfindung betrifft ein Holster, der einen Waffenteil für eine Waffe aufweist, der mit einem Befestigungsteil lösbar verbunden ist, wobei der der Befestigungsteil zumindest eine Verbindungsvorrichtung und der Waffenteil eine damit zusammenwirkende Verbindungsgegenvorrichtung aufweist, entsprechend dem Oberbegriff des Anspruches I und der US 6,161,741.

Diese Druckschrift offenbart ein Holster mit Waffenteil und Tragteil (Gürtelteil), die beiden Teile sind miteinander drehbar, fixierbar und lösbar verbunden. Dazu dient ein federbelasteter Knopf am Waffenteil, der in ein Durchgangsloch des Gürtelteils ragt, wobei eine Scheibe des Waffenteils in einer Hinterschneidung des Gürtelteils liegt. Zum Lösen wird der Knopf gegen die Kraft der Feder aus dem Loch gedrückt, der Waffenteil dann aus der Hinterschneidung geschoben. In einer Variante ist vorgesehen, die Schraubverbindung zwischen der Scheibe und dem eigentlichen Holster zu lösen und einen Zwischenteil einerseits mit dem eigentlichen Holster, andererseits mit der Scheibe zu verbinden, was nur in einer Waffenkammer und mit einigem Aufwand möglich ist.

Der Befestigungsteil kann entweder ein Gürtelteil oder ein sogenanntes Pad, das in einen Schlitz oder eine Falte eines eng sitzenden Kleidungsstückes des Trägers geschoben werden kann, sein. Unter "lösbar" werden in der Beschreibung und den Ansprüchen insbesondere solche Verbindungsvorrichtungen verstanden, die ohne Verwendung von Werkzeugen sowohl gelöst als auch verbunden werden können.

Ein derartiger Holster, bei dem der Befestigungsteil ein Gürtelteil ist, ist aus der US 6,478,202 B des Anmelders, entsprechend der AT 410 976 B, bekannt. Der Inhalt der erstgenannten Druckschrift wird durch Bezugnahme zum Inhalt der vorliegenden Anmeldung gemacht. Der Holster gemäß dieser Druckschrift weist nicht nur die Besonderheit auf, dass der Waffenteil gegenüber dem Trägerteil drehbar gelagert ist und gegebenenfalls in ein oder zwei Winkelpositionen fixiert werden kann, sondern auch, dass zwei Befestigungspunkte für den Waffenteil am Trägerteil vorgesehen sind, sodass die Waffe je nach Wunsch des Trägers höher oder tiefer getragen werden kann.

Aus der US 6,755,331 B und mehr noch aus der Veröffentlichung der Anmeldung US 2003/0205594 A sind unterschiedliche Ausbildungen von Holstern bekannt, darunter Achselholster, tief zu tragende Schenkelholster mit einem Gelenk zur Anpassung an die Beinbewegung, Holster, die oberhalb des Gürtels, der sie ohne Schultergurt trägt, angeordnet sind, und dergleichen mehr. Ziel der Druckschrift ist es, all diese Holster aus möglichst wenigen, miteinander möglichst frei zu kombinierenden Teilen nach Art eines Bausatzes zu schaffen, um es dem Träger zu gestatten, bei unterschiedlicher Kleidung und zu unterschiedlichen Anlässen die unterschiedlichsten Konfigurationen zu wählen, dabei aber immer ein und denselben, speziell ausgebildeten Waffenteils zu verwenden, der genau auf die Waffe abgestimmt ist.

Als ein zentraler Bestandteil des Bausatzes werden zwei Bauteile angesehen: Eine multifunktionelle Montageplatte, die je nach Bedarf mit unterschiedlichen Befestigungsteilen, Verlängerungen, Schwenkteilen und dem bevorzugt immer gleichen Waffenteil auf unterschiedliche Weise verbunden werden kann, um die unterschiedlichen, jeweils gerade gewünschten Konfigurationen zu schaffen. Der zweite zentrale Bestandteil ist der Waffenteil, der ausschließlich den obersten Bereich des Schlittens, den aber über die gesamte Länge der Waffe, U-förmig umgibt und hält.

Die Verbindung der einzelnen Bauteile erfolgt mittels Schrauben, Muttern, Beilagscheiben und Sprengringen. Zum Umbau des Holsters ist es daher notwendig, diese Elemente mittels einer Zange oder eines Schraubschlüssels (samt Gegenschlüssel) zu lösen und zu verwahren, die entsprechenden Änderungen vorzunehmen und das geänderte Holster wieder zusammen zu schrauben, eine Tätigkeit, die außerhalb der Waffenkammer nicht gut vorgenommen werden kann und geraume Zeit dauert.

Ein Holster, bei dem der Tragteil aus einem Pad besteht, ist aus der US 6,752,300 B bekannt, auch der Inhalt dieser Druckschrift wird durch Bezugnahme in die vorliegende Anmeldung eingebracht. Bei diesem Holster ist allerdings keine Trennung zwischen dem Waffenteil und dem Pad vorgesehen, doch sind aus der Praxis auch derartige Holster, die zerlegbar sind, bekannt.

Mit beiden Arten von Holstern, eigentlich mit beiden Arten von Befestigungsteilen, wird die Waffe relativ hoch im Hüftbereich des Trägers gehalten. Es gibt nun verschiedentlich den Wunsch die Waffe tiefer, am Oberschenkel, zu tragen, was mit den bisher genannten und beschriebenen Holstern nicht möglich war. Bei der US 6,755,331 B ist dies möglich, dazu wird an der Montageplatte schwenkbar ein Verlängerungsteil befestigt, der seinerseits den Waffenteil aufnimmt; selbstverständlich mittels des genannten Werkzeugs.

Es ist nun aus der US 5,372,288 A, deren Inhalt hiermit durch Bezugnahme zum Inhalt der vorliegenden Anmeldung gemacht wird, ein Holster bekannt, bei dem der Waffenteil am Tragteil entlang einer Stange verschoben und in unterschiedlichen Höhenlagen fixiert werden kann. Dabei ist die Stange im Bereich des Tragteils, der sich in Gürtelhöhe befindet, verschwenkbar und fixierbar befestigt. Selbst wenn der Benutzer die Drehbewegung freigibt, sodass die Stange die Bewegung des Oberschenkels beim Gehen des Trägers mitmachen kann, weist die Konstruktion doch den Nachteil auf, dass die Orientierung der Waffe bezüglich der Orientierung der Stange stets die gleiche ist und dass der Waffenteil zwar entlang der Stange veschieblich und unter Umständen auch von ihr abnehmbar ist, dass er aber mit keinem anderen Halteteil verwendet werden kann. Ähnlich ist der Holster gemäß der WO2006/076753 A aufgebaut und weist auch die gleichen Vor- und Nachteile auf wie das Holser gemäß der US-A.

Schließlich ist noch die US 4,690,315 A bekannt, deren Inhalt hiermit durch Bezugnahme zum Inhalt der vorliegenden Anmeldung gemacht wird, die eigentlich kein Holster sondern eine spezielle Gürtelspange betrifft, die so geöffnet werden kann, dass sie über den Gürtel geschoben und dann wieder geschlossen werden kann, wodurch es nicht notwendig ist, den Gürtel durch sie durchzufädeln. Interessant für die vorliegende Erfindung ist weniger dieser Kern der Anmeldung, als ihre Figuren 18 und 19, in denen ein textiler Streifen dargestellt ist, der am Gürtel eines Benutzers hängt und an dessen unterem Ende, somit im Bereich des Oberschenkels, ein Holster mit Hilfe einer solchen Spange befestigt ist. Dieser Holster kann auch direkt am Gürtel befestigt werden, da die um den Oberschenkel gelegten Bänder, die das lose Schlenkern des Holsters bezüglich des Oberschenkels verhindern, zwar am Holster festgemacht werden, aber lösbar von ihm sind.

Aus dem DE 93 13 311 U, zu dem es kein englischsprachiges Pendant gibt, ist ein sogenanntes Pendelstegholster bekannt, das folgenden Aufbau hat: Der Holster ist an sich einteilig (und somit nicht gattungsgemäß) und weist im waffenfernen Endbereich zwei Montageelemente auf: Erstens eine übliche Gürtelschlaufe und zweitens eine schlitzförmige Ausnehmung mit halbrundem Endbereich. Im sogenannten "Sommerbetrieb" wird der Gürtel des Trägers durch die Gürtelschlaufe gezogen, und der Holster "kurz" getragen. Im Winterbetrieb wird eine Verlängerung verwendet, die einerends eine Gürtelschlaufe und andernends einen Bolzen aufweist, der mit der schlitzförmigen Ausnehmung zusammenwirkt und die beiden Teile drehbar miteinander verbindet. Dieser Holster ist tatsächlich ohne Werkzeug verlängerbar, weist aber eine Reihe anderer Nachteile auf: Im Winterbetrieb ist die Gürtelschlaufe des Holsters dem Benutzer im Weg, was insbesondere im Ernstfall bedenklich ist, die Verlängerung weist wegen des Bolzens merkliche Quererstreckung auf, was ihre Unterbringung erschwert, das Umrüsten erfordert das Ausund Einfädeln des Gürtels, und durch die Verdoppelung der Montageelemente wird die mechanische Festigkeit des Holsters beeinträchtigt.

Zu all dem kommt noch, dass die Holster bzw. deren Waffenteile in den letzten Jahren zunehmend mit Sicherungen gegen das unerwünschte Ziehen der Waffe aus dem Holster ausgerüstet worden sind, eine Sicherheitsmaßnahme wie sie beispielsweise aus der US 6,752,300 B oder der US 6,371,341 B, insbesondere der US 5,275,317 A und der US 6,276,581 B, deren Inhalte durch Bezugnahme zum Inhalt der vorliegenden Anmeldung gemacht werden, beschrieben sind. Die Benutzer derartiger Holster kennen deren Benutzung und deren Eigenheiten ganz genau und haben den festen Wunsch stets den gleichen Holster bzw. Waffenteil des Holsters zu benutzen, den sie gewohnt sind.

In vielen Fällen ist es aus einsatztaktischen oder ausrüstungsbedingten Gründen (z.B. Körperschutzausrüstung) erforderlich, die Waffe am Schenkel zu tragen. Tritt ein solcher Fall ein, soll der Wechsel von der höheren Position in die Schenkelposition und umgekehrt schnell und ohne großen Aufwand erfolgen.

Die in der oben genannten US 6,478,202 B angeführte Idee, an einem Befestigungsteil mehrere Verbindungspunkte für den Waffenteil anzuordnen bewährt sich beispielsweise, um sowohl bei Winterkleidung als auch bei Sommeradjustierung verwendet zu werden, scheitert aber bei dem der Erfindung zugrunde liegenden Problem wegen der dabei notwendigen Länge dieses Teils und kann daher für ein Schenkelhalfter nicht verwendet werden.

Die anderen Vorschläge und Ideen im Stand der Technik bedürfen, soweit überhaupt möglich, eines aufwendigen und umständlichen Umrüstens des gesamten mehrteiligen Holsters, was nicht ohne Werkzeug möglich ist und sich in der Praxis aus verständlichen Gründen nicht bewährt.

Die Erfindung hat somit die Aufgabe einen Holster der eingangs genannten Art zu schaffen, der leicht und einfach umrüstbar ist.

Erfindungsgemäß werden diese Ziele durch die kennzeichnenden Merkmale des Anspruches 1 erreicht. Auf diese Weise ist es durch einfaches Abnehmen des Waffenteils vom Befestigungsteil und Montieren des Zwischenteils möglich, die notwendige und angestrebte Lage des Waffenteils im Schenkelbereich zu erreichen.

Wenn die Verbindung zwischen Waffenteil und Befestigungsteil eine Winkelfixierung zwischen den beiden Teilen erlaubt, so ist bevorzugt der Verbindungsteil des Zwischenteils mit dem Befestigungsteil so adaptiert, dass keine Fixierung der Winkellage erfolgt. Dies kann üblicherweise durch das Weglassen der dafür verantwortlichen Vorsprünge einfach erreicht werden.

Bevorzugt weist der Zwischenteil in dem Endbereich, in dem der Waffenteil befestigt wird, ein längenverstellbares und/oder elastisches, flexibles Band auf, mit dem dieser Bereich am Oberschenkel des Trägers befestigt werden kann, um jedes freie Schlenkern und Schlottern des Holsters zu vermeiden.

Die Erfindung wird im Folgenden anhand der Zeichnung näher erläutert. Dabei zeigt
die Fig. 1 den Befestigungsteil des Holster gemäß dem Stand der Technik,
die Fig. 2 den Befestigungsteil der Fig. 1 mit einem Waffenteil,
die Fig. 3 einen erfindungsgemäßen Verlängerungsteil, der zwischen den bekannten Holsterteilen montiert ist, in drei Ansichten,
die Fig. 4 einen erfindungsgemäßen Zwischenteil in vier Ansichten
die Fig. 5 den erfindungsgemäßen Zwischenteil in einer perspektivischen Ansicht,
die Fig. 6 eine Ansicht gemäß dem Stand der Technik, ähnlich der Fig. 2 und
die Fig. 7 eine perspektivische Ansicht der Zusammenstellung der Fig. 3.

Die Fig. 1, 2 und 6 zeigen ein Holster, wie er aus der US 6,478,202 B bekannt ist. Dieser vorbekannte Holster besteht aus einem Befestigungsteil 1, nämlich einem Gürtelteil, und einem Waffenteil 10, der lösbar und schwenkbar mit dem Befestigungsteil 1 verbunden werden kann. Diese Verbindung kann an zwei Stellen des Befestigungsteils 1 erfolgen, an einer ersten Stelle mit Hilfe einer Hinterschneidung 4' und einem Führungsteil 3', in Verbindung mit einer Ausnehmung bzw. Öffnung 5' in einem oberen Bereich des Befestigungsteils 1, der nahe an der Schlaufe 2 für den Gürtel liegt und an einer zweiten Stelle im unteren Bereich des Befestigungsteils 1. Dabei ist in einer Holsterplatte 7, die parallel zur Tragplatte 8 verläuft, eine Ausnehmung 5 vorgesehen, die der Ausnehmung 5' der Tragplatte 8 entspricht. Weiters sind parallel zur Ebene der Holsterplatte 7 U-förmig verlaufende Bereiche einstückig mit ihr ausgebildet, die eine Hinterschneidung 4 und einen Führungsteil 3 ausbilden, analog zu den entsprechenden Teilen 3' und 4' im oberen Bereich des Gürtelteils. Diese Bestandteile bilden jeweils eine Verbindungsvorrichtung 21 bzw. 21' am Befestigungsteil 1.

Die Verbindung funktioniert so, dass eine knopfartig aus dem Waffenteil 10 vorstehender Verbindungsteil 6, in den Bereich der Hinterschneidung 4' und der Führung 3' von oben eingeschoben wird, bis ein Druckknopf 11 (Fig. 4) in die Öffnung 5' gelangt und so die schwenkbare Verbindung zwischen den beiden Holsterteilen sicherstellt. Zusätzliche Nockenteile ermöglichen es in bestimmten Winkellagen der beiden Teile zueinander eine Fixierung zu bewirken, um eine Pendeln des Waffenteils um den Befestigungsteil zu verhindern. Diese Elemente bilden eine Verbindungsgegenvorrichtung 23 am Waffenteil 10, die wahlweise mit einer der beiden Verbindungsvorrichtungen 21, 21' am Befestigungsteil 1 verbunden werden kann. Diese Verbindungsgegenvorrichtung 23, die der Verbindungsgegenvorrichtung 25 am Zwischenteil 12 geometrisch und funktionell völlig entspricht, ist in der rechten Darstellung der Fig. 3 mit ihrem Druckknopf sichtbar.

Die Montage des Waffenteils 10 mit seiner Verbindungsgegenvorrichtung 23 in der Verbindungsvorrichtung 21 erfolgt völlig analog zur Montage in der Verbindungsvorrichtung 21'. Die Fig. 2 zeigt die Montage des Waffenteils 10 in der Verbindungsvorrichtung 21, die Fig. 6 die Montage in der Verbindungsvorrichtung 21'. Damit ist der Bereich beispielsweise zwischen Winter- und Sommerkleidung gut auszugleichen, aber wie weiter oben erwähnt, kommt eine Verlängerung der Holsterplatte 7 vom Gürtel bis in den Bereich des Oberschenkels nicht in Frage.

Erfindungsgemäß wird nun ein Zwischenteil 12, beispielsweise in Form einer Zwischenplatte, verwendet, der eine prinzipiell längliche Form mit zwei Enden aufweist und im Bereich eines ihrer Enden eine Verbindungsgegenvorrichtung 24 samt Druckknopf 11 besitzt, die der Verbindungsgegenvorrichtung 23 des Waffenteils 10 geometrisch und funktionell vollständig entspricht. Im Bereich des anderen Endes weist der Zwischenteil 12 eine Verbindungsvorrichtung 22 mit einer Öffnung 15 auf, die geometrisch den Öffnungen 5, 5' entspricht, und mit den zugeordneten Führungen, die den Führungen 9, 9' entsprechen. Somit entspricht diese Verbindungsvorrichtung 22 geometrisch und funktionell der Verbindungsvorrichtung 21, 21' des Befestigungsteils 1.

Dadurch wird es möglich, in den Befestigungsteil 1, genauer gesagt in dessen Verbindungsvorrichtung 21 die Verbindungsgegenvorrichtung 24 einzusetzen und den Waffenteil 10 mit seiner Verbindungsgegenvorrichtung in die Verbindungsvorrichtung 22 des Zwischenteils 12 einzusetzen. Es entfernt sich somit der Waffenteil 10 um den Abstand zwischen der Verbindungsvorrichtung 22 und der Verbindungsgegenvorrichtung 24 weiter vom Gürtel bzw, der Schlaufe 2 nach unten, in den Bereich des Oberschenkels des Trägers. Im dargestellten Ausführungsbeispiel weist die Zwischenplatte einen Halteteil 13 auf, der mit Schlitzen 14 versehen ist, die es ermöglichen eine Schenkelschlaufe 17 (Fig. 7) durch zu ziehen und so den unteren Teil des Zwischenteils 12 am Schenkel zu fixieren und so ein Schlenkern bzw. Schlagen des Holster bzw. der Waffe zu vermeiden. Um die Befestigung zu erleichtern, ist bevorzugt eine Schließe 18 an der Schenkelschlaufe vorgesehen, durch deren Öffnen die Zwischenplatte 12 bezüglich des Schenkels freigegeben wird.

Die Fig. 7 zeigt die Befestigung der Verbindungsgegenvorrichtung 24 und damit des Zwischenteils 12 an der oberen Verbindungsvorrichtung 21' des Befestigungsteils 1, selbstverständlich ist es auch möglich, den Zwischenteil 12 in der unteren Verbindungsvorrichtung 21 zu befestigen. Aus Fig. 7 ist auch besonders gut ersichtlich, dass im gezeigten Ausführungsbeispiel der Waffenteil 10 eine Sicherung 20 aufweist, durch die eine (nicht dargestellte) Waffe im Waffenteil 10 mechanisch so fixiert wird, dass erst nach dem Betätigen einer entsprechenden Handhabe der Sicherung 20 die Waffe freikommt und gezogen werden kann. Damit kann insbesondere verhindert werden, dass in einem Handgemenge ein Unbefugter die Waffe zieht und gegen den Träger einsetzt. Aus diesem Grund liegt die Sicherung auch im Bereich zwischen dem Träger und der Waffe, sodass sie für den Träger mit dessen Daumen leicht erreichbar ist, für andere Personen aber kaum zugänglich ist.

Die Erfindung ist nicht auf das dargestellte Ausführungsbeispiel beschränkt sondern kann verschiedentlich abgewandelt werden. So kann statt des Befestigungsteils 1 ein Pad verwendet werden, das in einen Schlitz oder einer Falte eines eng sitzenden Kleidungsstückes geschoben werden kann. Selbstverständlich kann der Befestigungsteil, ob Pad oder Gürtelteil, mit einer oder zwei Verbindungsvorrichtungen ausgestattet sein und es braucht selbstverständlich die lösbare Verbindung zwischen Befestigungsteil und Waffenteil nicht die dargestellte Ausgestaltung aufweisen. So kann die Drehbarkeit wegfallen oder aber auch die Drehfixierung, die Öffnung kann eine andere Form haben und die Führung naturgemäß ebenso. Wesentlich ist nur, dass der Zwischenteil an seinem dem Befestigungsteil zugewandten Ende, mit den Elementen der Verbindung ausgerüstet ist, die üblicherweise am Waffenteil vorgesehen sind, und dass der Zwischenteil in dem Bereich, der dem Waffenteil zugeordnet ist, die Elemente der Verbindung aufweist, die üblicherweise der Befestigungsteil trägt. Auf diese Weise ist es ohne jede Veränderung der vorbekannten Holsterteile möglich, einen erfindungsgemäßen Zwischenteil vorzusehen und zu der gewünschten Tragweise der Waffe im Bereich des Oberschenkels zu kommen.

Wenn, wie im vorliegenden Fall, Ausgestaltungen der Verbindung zwischen Befestigungsteil und Waffenteil bekannt sind, die wahlweise ein Verdrehen erlauben bzw. nicht und, im Falle der Verdrehbarkeit, wahlweise eine Fixierung ermöglichen oder nicht, so können derartige Elemente auf dem Zwischenteil vorgesehen sein, solange sie nur mit dem jeweiligen System der Verbindungselemente kompatibel bleiben.

Als anzuwendende Materialien kommen alle Materialien in Frage, die üblicherweise für die Befestigungsteile bzw. die Waffenteile verwendet werden, dies können insbesondere Kunststoffe sein. Wenn Zwischenplatten für Holster aus anderen Materialien, beispielsweise Leder, geplant sind, ist es selbstverständlich auch möglich diese aus Metall zu fertigen um ein Anwachsen des Abstandes zwischen dem Träger und der Waffe zufolge der Dicke der Zwischenplatte möglichst gering zu halten. In diesem Sinne ist es auch möglich, den Zwischenteil nicht eben auszuführen sondern (im Querschnitt gesehen) gekröpft, sodass ihre Verbindungsvorrichtung 22 in der gleichen Ebene liegt wie die Verbindungsvorrichtungen 21, 21', je nachdem, ob der Befestigungsteil ein oder zwei Verbindungsvorrichtungen aufweist.

## Patentansprüche

1. Holster, der einen Befestigungsteil, einen Zwischenteil und einen Waffenteil (10) für eine Waffe aufweist, der mit dem Befestigungsteil (1) lösbar verbunden ist, wobei der der Befestigungsteil (1) zumindest eine Verbindungsvorrichtung (21, 21') und der Waffenteil (10) eine damit zusammenwirkende Verbindungsgegenvorrichtung (23) aufweist, wobei zwischen dem Waffenteil (10) und dem Befestigungsteil (1) lösbar der Zwischenteil (12) vorsehbar ist, der im Bereich eines seiner Enden eine Verbindungsgegenvorrichtung (24) aufweist, die geometrisch und funktionell der Verbindungsgegenvorrichtung (23) des Waffenteils (10) entspricht, **dadurch gekennzeichnet, dass** der Zwischenteil (12) im Bereich seines anderen Endes eine Verbindungsvorrichtung (22), die geometrisch und funktionell der Verbindungsvorrichtung (21, 21') des Befestigungsteils (1) entspricht, aufweist.

2. Holster nach Anspruch 1, **dadurch gekennzeichnet, dass** der Befestigungsteil (1) ein Pad ist, das in einen Schlitz oder eine Falte eines eng sitzenden Kleidungsstückes des Trägers geschoben werden kann.

3. Holster nach Anspruch 1 oder 2, **dadurch gekennzeichnet, dass** die Verbindungsvorrichtung (21, 21' 22), wie an sich bekannt, aus einer im Wesentlichen U-förmigen Führung bzw. Hinterschneidung (9, 9') und einer im Wesentlichen im Zentrum der Krümmung des "U'" angeordneten Ausnehmung (5, 5') besteht.

4. Holster nach Anspruch 3, **dadurch gekennzeichnet, dass** die Verbindungsgegenvorrichtung (23, 24), wie an sich bekannt, aus einer in die Führung bzw. Hinterschneidung passenden Scheibe (25) und einem mit der Ausnehmung (5, 5') zusammenwirkenden Druckknopf (11) besteht.

5. Holster nach einem der voranstehenden Ansprüche, **dadurch gekennzeichnet, dass** der Zwischenteil (12) im Querschnitt gesehen gekröpft ausgebildet ist,

6. Holster nach einem der voranstehenden Ansprüche, **dadurch gekennzeichnet, dass** der Zwischenteil (12) an seinem dem Waffenteil zugewandten Ende mit einem Halteteil (13) versehen ist, der zur Befestigung am Oberschenkel des Trägers dient.

7. Holster nach Anspruch 6, **dadurch gekennzeichnet, dass** am Halteteil (13) eine Schenkelschlaufe (17), gegebenenfalls lösbar, befestigt ist.

## Claims

1. Holster comprising a fixing part, an intermediate part and a weapon part (10) for a weapon which is detachably connected to the fixing part (1), said fixing part (1) comprising at least one connection device (21, 21') and the weapon part (10) comprising a counter connection device (23) which interacts with the connection device, whereby the intermediate part (12) is detachably provided between the weapon part (10) and the fixing part (1), said intermediate part comprising a counter connection device (24) on one of its ends, which geometrically and functionally corresponds to the connection counter device (23) of the weapon part (10), **characterised in that** the intermediate part (12) comprises a connection device (22) on the other end thereof, which geometrically and functionally corresponds to the connection device (21, 21') of the fixing part (1).

2. Holster according to claim 1, **characterised in that** the fixing part (1)is a pad which can be pushed into a slot or a pleat of a close-fitting garment of a holder.

3. Holster according to claim 1 or 2, **characterised in that** the connection device (21, 21', 22) comprises as known a guide, respectively an undercut (9, 9') having essentially the form of a « U » and a cut A (5, 5') essentially arranged in the center of the curvature of the« U ».

4. Holster according to claim 3, **characterised in that** the counter connection device (23, 24) comprises as known a disc (25) adapted to the guide, respectively the undercut and comprises a press button (11) cooperating with the cut (5, 5').

5. Holster according to one of the preceding claims, **characterised in that** the intermediate part (12) is cranked in the direction of the cross-section.

6. Holster according to one of the preceding claims, **characterised in that** the intermediate part (12) presents on its end facing the weapon part a retaining part (13) in order to fix the said retaining part on the holder's thigh.

7. Holster according to claim 6, **characterised in that** a loop for a thigh (17) is fixed eventually removable on the retaining part (13).

## Revendications

1. Un étui qui présente une partie de fixation, une partie intermédiaire et une partie arme (10) destinée à une arme raccordée de façon mobile à une partie de fixation (1), où cette dernière (1) présente au moins un dispositif de raccordement (21, 21') qui coopère avec un contre-dispositif de raccordement correspondant (23) de la partie arme (10), où l'étui présente une partie intermédiaire (12), pouvant être placée de façon mobile entre la partie arme (10) et la partie de fixation (1). Cette partie intermédiaire (12) comporte, au niveau d'une de ses extrémités, un contre-dispositif de raccordement (24) qui correspond de façon géométrique et fonctionnelle au contre-dispositif de raccordement (23) de la partie arme (10), **caractérisé en ce que** la partie intermédiaire (12) comporte au niveau d'une autre de ses extrémités un dispositif de raccordement (22) qui correspond de façon géométrique et fonctionnelle au dispositif de raccordement (21, 21') de la partie de fixation.

2. Etui selon la revendication 1, **caractérisé en ce que** la partie de fixation (1) est un tampon qui peut être poussé dans une fente ou dans un pli d'un vëtement étroit du porteur..

3. Etui selon la revendication 1 ou 2, **caractérisé en ce que** le dispositif de raccordement (21, 21', 22) est composé comme connu en soi d'un guidage, respectivement d'une contre-dépouille (9, 9') essentiellement en forme de U et d'un évidement (5, 5') disposé essentiellement au centre de la courbe du « U ».

4. Etui selon la revendication 3, **caractérisé en ce que** le contre-dispositif de raccordement (23, 24) est composé comme connu en soi d'un disque (25) adapté au guidage, respectivement à la contre-dépouille et d'un bouton poussoir (11) collaborant avec l'évidement (5, 5').

5. Etui selon une des revendications précédentes, **caractérisé en ce que** la partie intermédiaire (12) est réalisée vu en direction de la section transversale de façon coudée.

6. Etui selon une des revendications précédentes, **caractérisé en ce que** la partie intermédiaire (12) est pourvue d'une partie de maintien (13) sur son extrémité orientée vers la partie arme, laquelle partie de maintien sert à la fixation sur la cuisse du porteur.

7. Etui selon la revendication 6, **caractérisé en ce qu'**une boucle de cuisse (17) est fixée, éventuellement de façon mobile, sur la partie de maintien (13).
